# EUROPÄISCHE PATENTSCHRIFT

(11) **EP 3 014 107 B1**
(45) Veröffentlichungstag und Bekanntmachung des Hinweises auf die Patenterteilung: **12.04.2017**
(21) Anmeldenummer: 14720621.3
(22) Anmeldetag: 30.04.2014
(51) Int. Cl.: F02M 63/00, F02M 59/10, F02M 59/06, F04B 53/18, F02M 63/02, F04B 1/04

(54) **PUMPVORRICHTUNG, INSBESONDERE KRAFTSTOFFHOCHDRUCKPUMPVORRICHTUNG FÜR EINE KRAFTSTOFFEINSPRITZEINRICHTUNG**
PUMPING DEVICE, IN PARTICULAR HIGH PRESSURE FUEL PUMPING DEVICE FOR A FUEL INJECTION DEVICE
DISPOSITIF DE POMPAGE, NOTAMMENT DISPOSITIF DE POMPAGE DE CARBURANT SOUS HAUTE PRESSION POUR UN SYSTÈME D'INJECTION DE CARBURANT

(30) Priorität: 25.06.2013 DE 102013212047
(43) Veröffentlichungstag der Anmeldung: 04.05.2016
(73) Patentinhaber: Robert Bosch GmbH, 70442 Stuttgart (DE)
(72) Erfinder: DUTT, Andreas, 70469 Stuttgart (DE)
(86) Internationale Anmeldenummer: PCT/EP2014/058926
(87) Internationale Veröffentlichungsnummer: WO 2014/206609

(56) Entgegenhaltungen:
- WO-A1-2010/079720
- DE-A1- 19 804 275
- DE-A1-102006 028 851
- DE-A1-102009 000 766
- DE-A1-102011 003 678
- US-A1- 2003 108 443

## Beschreibung

### Stand der Technik

Die Erfindung geht aus von einer Pumpvorrichtung, insbesondere Kraftstoffhochdruckpumpvorrichtung für eine Kraftstoffeinspritzeinrichtung, nach der Gattung des Anspruchs 1.

Eine solche Pumpvorrichtung in Form einer Kraftstoffhochdruckpumpvorrichtung ist durch die DE 10 2006 028 851 A1 bekannt. Diese Pumpvorrichtung weist wenigstens ein Pumpenelement auf, das über einen Stößel durch eine Antriebswelle in einer Hubbewegung angetrieben wird. Das wenigstens eine Pumpenelement weist hierbei wenigstens einen Pumpenkolben auf. Die Antriebswelle weist dabei wenigstens einen Nocken oder Exzenter auf, an dem sich der Stößel zumindest mittelbar abstützt. Die Antriebswelle ist über wenigstens eine Lagerstelle drehbar gelagert, wobei der wenigstens einen Lagerstelle Schmiermedium zugeführt wird. Als Schmiermedium ist beispielsweise Schmieröl vorgesehen, das unter Druck der wenigstens einen Lagerstelle zugeführt wird. Es ist auch anzunehmen, dass das Schmiermedium aus der einen oder anderen Lagerstelle zum Nocken hin austritt und entlang der Antriebswelle zum Nocken hin fließt. Des Weiteren weist die Antriebswelle zwischen der wenigstens einen Lagerstelle und dem wenigstens einen Nocken oder Exzenter eine sich im Durchmesser von der wenigstens einen Lagerstelle zum wenigstens einen Nocken oder Exzenter hin vergrößernde Außenkontur auf, die in Richtung einer Drehachse der Antriebswelle gesehen im Bereich des Stößels endet. Zudem ist im Stößel eine Rolle drehbar gelagert, über die sich der Stößel an dem Nocken oder Exzenter abstützt. Die Außenkontur der Antriebswelle endet in Richtung der Drehachse der Antriebswelle gesehen im Bereich einer Lagerung der Rolle im Stößel.

Für den Stößel sowie dessen Abstützung an der Antriebswelle ist ebenfalls eine Schmierung erforderlich, die bei der bekannten Pumpvorrichtung durch infolge der Drehbewegung der Antriebswelle aufgewirbeltes Schmiermedium oder Schmierölnebel erfolgt. Hierbei ist es schwierig eine ausreichende Schmierung des Stößels und dessen Abstützung sicherzustellen, so dass es zu Verschleiß kommen kann.

### Offenbarung der Erfindung

### Vorteile der Erfindung

Die erfindungsgemäße Pumpvorrichtung mit den Merkmalen gemäß Anspruch 1 hat demgegenüber den Vorteil, dass durch die Außenkontur der Antriebswelle aus der Lagerstelle austretendes Schmiermedium gezielt zum Stößel geleitet wird und somit dessen Schmierung sowie die Schmierung von dessen Abstützung sichergestellt ist. Hierzu sind keine zusätzlichen Bauteile erforderlich. Weiterhin bietet die erfindungsgemäße Ausgestaltung der Pumpvorrichtung nach Anspruch 1 den Vorteil, dass auf einfache Weise eine Schmierung der Lagerung der Rolle im Stößel sichergestellt ist, da die Außenkontur der Antriebswelle in Richtung der Drehachse der Antriebswelle gesehen im Bereich einer Lagerung der Rolle im Stößel endet. Des Weiteren ermöglicht die Ausbildung gemäß Anspruch 1 eine gerichtete Einbringung von Schmiermedium zwischen die Rolle und den Stößel.

In den abhängigen Ansprüchen sind vorteilhafte Ausgestaltungen und Weiterbildungen der erfindungsgemäßen Pumpvorrichtung angegeben. Die Ausbildung gemäß Anspruch 3 ermöglicht einen gerichteten Abfluss des Schmiermediums von der Antriebswelle zum Stößel hin. Durch die Ausbildung gemäß Anspruch 7 ist auf einfache Weise eine Schmierung der Lagerung der Rolle sowie des Bolzens im Stößel sichergestellt. Durch die Ausbildung gemäß Anspruch 8 oder 9 wird die Einbringung von Schmiermedium zwischen die Rolle und den Stößel weiter verbessert.

### Beschreibung des Ausführungsbeispiels

In den Figuren 1 bis 3 ist in vereinfachter Darstellung ausschnittsweise eine Pumpvorrichtung gezeigt, die vorzugsweise eine Kraftstoffhochdruckpumpvorrichtung für eine Kraftstoffeinspritzeinrichtung einer Brennkraftmaschine ist. Die Pumpvorrichtung weist wenigstens ein Pumpenelement 10 auf, das wiederum einen Pumpenkolben 12 aufweist, der zumindest mittelbar durch eine Antriebswelle 14 in einer Hubbewegung angetrieben wird. Die Antriebswelle 14 weist einen oder mehrere Nocken 16 oder Exzenter auf, über den die Drehbewegung der Antriebswelle 14 in die Hubbewegung des Pumpenkolbens 12 umgesetzt wird. Der Pumpenkolben 12 stützt sich über einen Stößel 18 am Nocken 16 oder Exzenter der Antriebswelle 14 ab.

Das Pumpenelement 10 weist ein Gehäuse 20 auf, in dem in einer Zylinderbohrung 22 der Pumpenkolben 12 dicht geführt ist, wobei das Gehäuseteil 20 nachfolgend als Zylinderkopf bezeichnet wird. Mit seinem der Antriebswelle 14 abgewandten Ende begrenzt der Pumpenkolben 12 in der Zylinderbohrung 22 einen Pumpenarbeitsraum 24. Der Pumpenarbeitsraum 24 weist über ein Einlassventil 26, das ein in den Pumpenarbeitsraum 24 hinein öffnendes Einlassrückschlagventil ist, eine Verbindung mit einem Zulauf 28 auf, über den der Pumpenarbeitsraum 24 beim radial nach innen zur Antriebseinrichtung 14 gerichteten Saughub des Pumpenkolbens 12 mit Kraftstoff befüllt wird. Der Pumpenarbeitsraum 24 weist außerdem über ein Auslassventil 30, das beispielsweise ein aus dem Pumpenarbeitsraum 24 heraus öffnendes Auslassrückschlagventil ist, eine Verbindung mit einem Ablauf 32 auf, der zu einem Hochdruckspeicher 34 führen kann und über den beim radial nach außen von der Antriebseinrichtung 14 weg gerichteten Förderhub des Pumpenkolbens 12 Kraftstoff aus dem Pumpenarbeitsraum 24 verdrängt wird.

Der Stößel 18 ist als Rollenstößel ausgebildet und weist einen Stößelkörper 40 auf, der hohlzylinderförmig ausgebildet ist. Innerhalb des Stößelkörpers 40 ist ein Boden 42 vorgesehen, an dessen der Antriebswelle 14 abgewandter Seite sich der Pumpenkolben 12 zumindest mittelbar mit dem Kolbenfuß abstützt. Den Pumpenkolben 12 umgebend ist im Stößelkörper 40 außerdem eine Feder 44 angeordnet, die beispielsweise eine Schraubendruckfeder ist, und die sich einerseits am Boden 42 und andererseits am Zylinderkopf 20 abstützt. Durch die Feder 44 werden der Pumpenkolben 12 und der Stößelkörper 40 zur Antriebswelle 14 hin beaufschlagt.

Im Stößelkörper 40 ist eine Rolle 46 drehbar gelagert, wobei die Drehachse 47 der Rolle 46 zumindest annähernd parallel zur Drehachse 15 der Antriebswelle 14 verläuft. Die Rolle 46 ist im Stößelkörper 40 auf der dem Pumpenkolben 12 abgewandten Seite des Bodens 42 angeordnet. Die Rolle 46 ist auf einem in den Stößelkörper 40 eingesetzten Bolzen 48 gelagert, wobei zwischen der Rolle 46 und dem Bolzen 48 eine Gleitlagerbuchse 50 angeordnet sein kann. Der Bolzen 48 ist in seinen Endbereichen in zwei koaxial zueinander in bezüglich der Drehachse 47 der Rolle 46 einander gegenüberliegenden Wandungen 52 des Stößelkörpers 40 vorgesehenen Bohrungen 54 aufgenommen. Alternativ kann die Rolle 46 auch wie in Figur 2 dargestellt in einer konkav gewölbten Vertiefung 56 des Stößelkörpers 40 oder eines in den Stößelkörper 40 eingesetzten Stützelements 57 über ihren Außenmantel drehbar gelagert sein, wobei dann der Bolzen 48 entfällt.

Aus Toleranzgründen und um die Drehbewegung der Rolle 46 nicht zu behindern sind zwischen der Rolle 46 und den in Richtung ihrer Drehachse 47 an diese angrenzenden Wandungen 52 des Stößelkörpers 40 Spalte 58 vorhanden. Es kann vorgesehen sein, dass sich die Spalte 58 ausgehend von den Bohrungen 54 zur Antriebswelle 14 hin vergrößern. Dies kann erreicht werden indem sich der Abstand zwischen den einander zugewandten Innenseiten 53 der Wandungen 52 des Stößelkörpers 40 ausgehend von den Bohrungen 54 zur Antriebswelle 14 hin vergrößert. Die Innenseiten 53 der Wandungen 52 des Stößelkörpers 40 können dabei beispielsweise zumindest annähernd konisch angeschrägt sein. Alternativ können die Innenseiten 53 der Wandungen 52 des Stößelkörpers 40 auch gekrümmt ausgebildet sein. Weiterhin alternativ kann auch vorgesehen sein, dass die Innenseiten 53 der Wandungen 52 des Stößelkörpers 40 etwa radial zur Drehachse 47 der Rolle 46 verlaufen und die den Innenseiten 53 zugewandten Stirnseiten der Rolle 46 derart angeschrägt sind, dass sich die Spalte 58 zur Antriebswelle 14 hin vergrößern.

Die Antriebswelle 14 ist über wenigstens eine Lagerstelle 60 in einem Gehäuse 62 drehbar gelagert, wobei das Gehäuse 62 ein Gehäuse der Pumpvorrichtung oder ein Gehäuse der Brennkraftmaschine sein kann. Vorzugsweise ist die Antriebswelle 14 über zwei in Richtung ihrer Drehachse 15 zueinander beanstandete Lagerstellen 60 drehbar gelagert, wobei die Lagerstellen 60 auf gegenüberliegenden Seiten des Nockens 16 oder Exzenters angeordnet sind. Die Lagerstellen 60 sind vorzugsweise als Gleitlagerstellen ausgebildet und diese können jeweils eine Lagerbuchse 64 umfassen. Den Lagerstellen 60 wird jeweils wie in den Figuren 1 und 2 durch Pfeile verdeutlicht flüssiges Schmiermedium zugeführt, beispielsweise Schmieröl aus dem Schmierölkreislauf der Brennkraftmaschine. Das Schmiermedium wird den Lagerstellen 60 vorzugsweise unter erhöhtem Druck zugeführt, so dass dieses durch die Lagerstellen 60 hindurchgepresst wird. Aus den Lagerstellen 60 tritt Schmiermedium in Richtung der Drehachse 15 der Antriebswelle 14 zum Nocken 16 oder Exzenter hin aus. Erfindungsgemäß ist vorgesehen, dass die Antriebswelle 14 zwischen wenigstens einer Lagerstelle 60 und dem Nocken 16 oder Exzenter eine derart geformte Außenkontur 66 aufweist, dass aus der Lagerstelle 60 austretendes Schmiermedium gezielt zum Stößel 18 geleitet wird, um die Schmierung des Stößels 18 sicherzustellen oder zu verbessern. Die Außenkontur 66 ist dabei derart ausgebildet, dass sich der Durchmesser der Außenkontur 66 von der Lagerstelle 60 weg und zum Nocken 16 oder Exzenter hin vergrößert. Es kann vorgesehen sein, dass nur zwischen einer Lagerstelle 60 und dem Nocken 16 oder Exzenter eine Außenkontur 66 vorgesehen sein. Vorzugsweise ist zwischen dem Nocken 16 oder Exzenter und jeder Lagerstelle 60 jeweils eine Außenkontur 66 vorgesehen, wobei beide Außenkonturen 66 spiegelbildlich zueinander angeordnet und ausgebildet sind.

In Figur 1 ist die Antriebswelle 14 mit der Außenkontur 66 gemäß einem ersten Ausführungsbeispiel dargestellt. Die Außenkontur 66 ist dabei zumindest annähernd konisch ausgebildet, so dass sich deren Durchmesser linear von der Lagerstelle 60 zum Nocken 16 oder Exzenter vergrößert. Die Außenkontur 66 schließt sich in Richtung der Drehachse 15 der Antriebswelle 14 gesehen direkt oder mit geringem Abstand an die Lagerstelle 60 an. Alternativ kann auch vorgesehen sein, dass die Antriebswelle 14 in Richtung ihrer Drehachse 15 gesehen von der Lagerstelle 60 ausgehend zum Nocken 16 oder Exzenter hin zunächst mit konstantem Durchmesser ausgebildet ist und sich daran die Außenkontur 66 anschließt. Der Übergang an der Antriebswelle 14 zur Außenkontur 66 kann dabei in einem Knick oder gerundet ausgebildet sein. Vorzugsweise ist zwischen der der Lagerstelle 60 zugewandten Stirnseite des Nockens 16 oder Exzenters und dem der Lagerstelle 60 abgewandten Ende der Außenkontur 66 ein Abschnitt 68 der Antriebswelle 14 mit verringertem Durchmesser vorgesehen, so dass die Außenkontur 66 zum Nocken 16 oder Exzenter hin in einer Kante 70 endet. Der Abschnitt 68 bildet einen Einstich an der Antriebswelle 14 zwischen dem Nocken 16 oder Exzenter und der Kante 70 der Außenkontur 66.

In Richtung der Drehachse 15 der Antriebswelle 14 gesehen ist die Kante 70 im Bereich des Spalts 58 zwischen der Rolle 46 und der Wandung 52 des Stößelkörpers 40 angeordnet. Bei der Drehbewegung der Antriebswelle 14 wird aus der Lagerstelle 60 austretendes Schmiermedium von der Kante 70 infolge der Zentrifugalkraft wie in den Figuren 1 und 2 durch Pfeile verdeutlicht radial nach außen weggeschleudert und tritt in den Spalt 58 ein. Hierdurch wird die Schmierung im Stößel 18 verbessert oder sichergestellt, also der Lagerung der Rolle 46 auf dem Bolzen 48 oder in der Vertiefung 56 des Stößelkörpers 40 oder des Stützelements 57 und/oder die axiale Lagerung der Rolle 46 in Richtung ihrer Drehachse 47 im Stößelkörper 40 und/oder die Lagerung des Bolzens 48 in den Bohrungen 54 des Stößelkörpers 40.

In Figur 2 ist die Antriebswelle 14 mit der Außenkontur 66 gemäß einem zweiten Ausführungsbeispiel dargestellt, bei dem die Außenkontur 66 konkav gekrümmt ausgebildet ist, so dass deren Durchmesser zum Nocken 16 oder Exzenter hin nicht linear zunimmt sondern bei Annäherung zum Nocken 16 oder Exzenter stärker zunimmt.

## Patentansprüche

1. Pumpvorrichtung, insbesondere Kraftstoffhochdruckpumpvorrichtung, mit wenigstens einem Pumpenelement (10), das einen Pumpenkolben (12) aufweist, der über einen Stößel (18) durch eine Antriebswelle (14) in einer Hubbewegung angetrieben wird, wobei die Antriebswelle (14) wenigstens einen Nocken (16) oder Exzenter aufweist, an dem sich der Stößel (18) zumindest mittelbar abstützt, wobei die Antriebswelle (14) über wenigstens eine Lagerstelle (60) drehbar gelagert ist, wobei der wenigstens einen Lagerstelle (60) Schmiermedium zugeführt wird, das aus der wenigstens einen Lagerstelle (60) zum wenigstens einen Nocken (16) oder Exzenter hin austritt, wobei die Antriebswelle (14) zwischen der wenigstens einen Lagerstelle (60) und dem wenigstens einen Nocken (16) oder Exzenter eine sich im Durchmesser von der wenigstens einen Lagerstelle (60) zum wenigstens einen Nocken (16) oder Exzenter hin vergrößernde Außenkontur (66) aufweist, die in Richtung einer Drehachse (15) der Antriebswelle (14) gesehen im Bereich des Stößels (18) endet und wobei im Stößel (18) eine Rolle (46) drehbar gelagert ist, über die sich der Stößel (18) am Nocken (16) oder Exzenter abstützt, und dass die Außenkontur (66) der Antriebswelle (14) in Richtung der Drehachse (15) der Antriebswelle (14) gesehen im Bereich einer Lagerung der Rolle (46) im Stößel (18) endet, wobei der Stößel (18) einen Stößelkörper (40) aufweist, der eine zur Antriebswelle (14) hin offene Aufnahme aufweist, in der die Rolle (46) zur Antriebswelle (14) hin angeordnet ist, und in Richtung einer Drehachse (47) der Rolle (46) gesehen zwischen der Stirnseite der Rolle (46) und dem Stößelkörper (40) ein Spalt (58) vorhanden ist, **dadurch gekennzeichnet, dass** die Außenkontur (66) der Antriebswelle (14) in Richtung der Drehachse (15) der Antriebswelle (14) gesehen im Bereich des Spalts (58) endet.

2. Pumpvorrichtung nach Anspruch 1, **dadurch gekennzeichnet, dass** die Antriebswelle (14) beiderseits des wenigstens einen Nockens (16) oder Exzenters über jeweils eine Lagerstelle (60) gelagert ist und dass beiderseits des wenigstens einen Nockens (16) oder Exzenters die Außenkontur (66) vorgesehen ist und dass die Antriebswelle (14) zwischen der wenigstens einen Lagerstelle (60) und dem wenigstens einen Nocken (16) oder Exzenter die sich im Durchmesser von der wenigstens einen Lagerstelle (60) zum wenigstens einen Nocken (16) oder Exzenter hin vergrößernde Außenkontur (66) aufweist, die in Richtung der Drehachse (15) der Antriebswelle (14) gesehen im Bereich des Stößels (18) endet.

3. Pumpvorrichtung nach Anspruch 1, **dadurch gekennzeichnet, dass** die Außenkontur (66) der Antriebswelle (14) zum wenigstens einen Nocken (16) oder Exzenter hin in einer zumindest annähernd radial zur Drehachse (15) der Antriebswelle (14) von dieser weggerichteten Kante (70) endet.

4. Pumpvorrichtung nach einem der Ansprüche 1 bis 3, **dadurch gekennzeichnet, dass** die Außenkontur (66) der Antriebswelle (14) zumindest annähernd konisch ausgebildet ist.

5. Pumpvorrichtung nach einem der Ansprüche 1 bis 3, **dadurch gekennzeichnet, dass** die Außenkontur (66) gekrümmt, insbesondere konkav gekrümmt ausgebildet ist.

6. Pumpvorrichtung nach einem der vorstehenden Ansprüche, **dadurch gekennzeichnet, dass** die Antriebswelle (14) zwischen dem wenigstens einen Nocken (16) oder Exzenter und dem diesem zugewandten Ende der Außenkontur (66) einen Abschnitt (68) mit geringerem Durchmesser als das Ende der Außenkontur (66) aufweist.

7. Pumpvorrichtung nach Anspruch 1, **dadurch gekennzeichnet, dass** die Rolle (46) im Stößelkörper (40) über einen Bolzen (48) gelagert ist und dass sich der Bolzen (48) durch den zwischen der Rolle (46) und dem Stößelkörper (40) vorhandenen Spalt (58) erstreckt.

8. Pumpvorrichtung nach einem der Ansprüche 1 bis 7, **dadurch gekennzeichnet, dass** sich die in Richtung der Drehachse (47) der Rolle (46) gesehene Breite innerhalb des Stößelkörpers (40) zur Antriebswelle (14) hin derart vergrößert, dass der Spalt (58) zur Antriebswelle (14) hin größer wird.

9. Pumpvorrichtung nach Anspruch 8, **dadurch gekennzeichnet, dass** die einander zugewandten Innenseiten (53) des Stößelkörpers (40) zur Vergrößerung des Spalts (58) angeschrägt oder gekrümmt ausgebildet sind.

## Claims

1. Pump device, in particular high-pressure fuel pump device, having at least one pump element (10) which has a pump piston (12) which is driven in a reciprocating movement by a drive shaft (14) via a tappet (18), wherein the drive shaft (14) has at least one cam (16) or eccentric on which the tappet (18) is at least indirectly supported, wherein the drive shaft (14) is rotatably mounted by means of at least one bearing point (60), wherein the at least one bearing point (60) is supplied with lubricating medium which emerges from the at least one bearing point (60) toward the at least one cam (16) or eccentric, wherein the drive shaft (14) has, between the at least one bearing point (60) and the at least one cam (16) or eccentric, an outer contour (66) which increases in diameter from the at least one bearing point (60) towards the at least one cam (16) or eccentric, which outer contour ends, as viewed in the direction of an axis of rotation (15) of the drive shaft (14), in the region of the tappet (18), and wherein, in the tappet (18), there is rotatably mounted a roller (46) by means of which the tappet (18) is supported on the cam (16) or eccentric, and in that the outer contour (66) of the drive shaft (14) ends, as viewed in the direction of the axis of rotation (15) of the drive shaft (14), in the region of a mounting of the roller (46) in the tappet (18), wherein the tappet (18) has a tappet body (40) which has a receptacle which is open toward the drive shaft (14), in which receptacle the roller (46) is arranged in the direction of the drive shaft (14), and a gap (58) is present between the face side of the roller (46) and the tappet body (40) as viewed in the direction of an axis of rotation (47) of the roller (46), **characterized in that** the outer contour (66) of the drive shaft (14) ends, as viewed in the direction of the axis of rotation (15) of the drive shaft (14), in the region of the gap (58).

2. Pump device according to Claim 1, **characterized in that** the drive shaft (14) is mounted, to both sides of the at least one cam (16) or eccentric, by means of in each case one bearing point (60), and **in that** the outer contour (66) is provided to both sides of the at least one cam (16) or eccentric, and **in that** the drive shaft (14) has, between the at least one bearing point (60) and the at least one cam (16) or eccentric, the outer contour (66) which increases in diameter from the at least one bearing point (60) toward the at least one cam (16) or eccentric, which outer contour ends, as viewed in the direction of the axis of rotation (15) of the drive shaft (14), in the region of the tappet (18).

3. Pump device according to Claim 1, **characterized in that** the outer contour (66) of the drive shaft (14) ends, in the direction of the at least one cam (16) or eccentric, at an edge (70) which is directed away from the axis of rotation (15) of the drive shaft (14) at least approximately radially with respect to said axis of rotation.

4. Pump device according to one of Claims 1 to 3, **characterized in that** the outer contour (66) of the drive shaft (14) is of at least approximately conical form.

5. Pump device according to one of Claims 1 to 3, **characterized in that** the outer contour (66) is of curved, in particular concavely curved form.

6. Pump device according to one of the preceding claims, **characterized in that** the drive shaft (14) has, between the at least one cam (16) or eccentric and that end of the outer contour (66) which faces toward said at least one cam or eccentric, a section (68) with a diameter smaller than the end of the outer contour (66).

7. Pump device according to Claim 1, **characterized in that** the roller (46) is mounted in the tappet body (40) by way of a bolt (48), and **in that** the bolt (48) extends through the gap (58) that exists between the roller (46) and the tappet body (40).

8. Pump device according to one of Claims 1 to 7, **characterized in that** the width, as viewed in the direction of the axis of rotation (47) of the roller (46), within the tappet body (40) increases toward the drive shaft (14) such that the gap (58) becomes larger toward the drive shaft (14).

9. Pump device according to Claim 8, **characterized in that** the inner sides (53), which face toward one another, of the tappet body (40) are of bevelled or curved form for the enlargement of the gap (58).

## Revendications

1. Dispositif de pompage, en particulier dispositif de pompage de carburant à haute pression, comprenant au moins un élément de pompe (10) qui présente, un piston de pompe (12) qui est entraîné par le biais d'une tige poussoir (18) par un arbre d'entraînement (14) en un mouvement de levage, l'arbre d'entraînement (14) présentant au moins une came (16) ou un excentrique contre lequel la tige poussoir (18) s'appuie au moins de manière indirecte, l'arbre d'entraînement (14) étant supporté de manière rotative par le biais d'au moins un point de palier (60), un lubrifiant étant acheminé à l'au moins un point de palier (60), et allant de l'au moins un point de palier (60) vers au moins une came (16) ou excentrique, l'arbre d'entraînement (14) entre l'au moins un point de palier (60) et l'au moins une came (16) ou excentrique présentant un contour extérieur (66) dont le diamètre augmente depuis l'au moins un point de palier (60) vers l'au moins une came (16) ou excentrique, lequel contour extérieur, vu dans la direction d'un axe de rotation (15) de l'arbre d'entraînement (14), se termine dans la région de la tige poussoir (18) et un rouleau (46) étant supporté à rotation dans la tige poussoir (18), par le biais duquel la tige poussoir (18) s'appuie contre la came (16) ou excentrique, et le contour extérieur (66) de l'arbre d'entraînement (14), vu dans la direction de l'axe de rotation (15) de l'arbre d'entraînement (14), se terminant dans la région d'un support sur palier du rouleau (46) dans la tige poussoir (18), la tige poussoir (18) présentant un corps de tige poussoir (40) qui présente un logement ouvert vers l'arbre d'entraînement (14) dans lequel est disposé le rouleau (46) en direction de l'arbre d'entraînement (14), et, vu dans la direction d'un axe de rotation (47) du rouleau (46), une fente (58) étant prévue entre le côté frontal du rouleau (46) et le corps de tige poussoir (40),
**caractérisé en ce que**
le contour extérieur (66) de l'arbre d'entraînement (14), vu dans la direction de l'axe de rotation (15) de l'arbre d'entraînement (14), se termine dans la région de la fente (58).

2. Dispositif de pompage selon la revendication 1, **caractérisé en ce que** l'arbre d'entraînement (14) est supporté des deux côtés de l'au moins une came (16) ou excentrique par le biais d'un point de palier respectif (60) et **en ce que** le contour extérieur (66) est prévu des deux côtés de l'au moins une came (16) ou excentrique, et **en ce que** l'arbre d'entraînement (14) entre l'au moins un point de palier (60) et l'au moins une came (16) ou excentrique présente le contour extérieur (66) dont le diamètre augmente depuis l'au moins un point de palier (60) vers l'au moins une came (16) ou excentrique, le contour extérieur, vu dans la direction de l'axe de rotation (15) de l'arbre d'entraînement (14), se terminant dans la région de la tige poussoir (18).

3. Dispositif de pompage selon la revendication 1, **caractérisé en ce que** le contour extérieur (66) de l'arbre d'entraînement (14), vers au moins une came (16) ou excentrique, se termine par une arête (70) orientée à l'écart de l'axe de rotation (15) de l'arbre d'entraînement (14) au moins approximativement radialement par rapport à celui-ci.

4. Dispositif de pompage selon l'une quelconque des revendications 1 à 3, **caractérisé en ce que** le contour extérieur (66) de l'arbre d'entraînement (14) est réalisé sous forme au moins approximativement conique.

5. Dispositif de pompage selon l'une quelconque des revendications 1 à 3, **caractérisé en ce que** le contour extérieur (66) est réalisé sous forme courbe, en particulier avec une courbure concave.

6. Dispositif de pompage selon l'une quelconque des revendications précédentes, **caractérisé en ce que** l'arbre d'entraînement (14) entre l'au moins une came (16) ou excentrique et l'extrémité du contour extérieur (66) tournée vers celle-ci présente une portion (68) dont le diamètre est inférieur à l'extrémité du contour extérieur (66).

7. Dispositif de pompage selon la revendication 1, **caractérisé en ce que** le rouleau (46) est supporté dans le corps de tige poussoir (40) par le biais d'un boulon (48) et **en ce que** le boulon (48) s'étend à travers la fente (58) prévue entre le rouleau (46) et le corps de tige poussoir (40).

8. Dispositif de pompage selon l'une quelconque des revendications 1 à 7, **caractérisé en ce que** la largeur à l'intérieur du corps de tige poussoir (40), vue dans la direction de l'axe de rotation (47) du rouleau (46), augmente vers l'arbre d'entraînement (14) de telle sorte que la fente (58) devienne plus grande vers l'arbre d'entraînement (14).

9. Dispositif de pompage selon la revendication 8, **caractérisé en ce que** les côtés intérieurs (53) tournés l'un vers l'autre du corps de tige poussoir (40) sont réalisés sous forme biseautée ou courbée pour agrandir la fente (58).
